# EUROPÄISCHE PATENTSCHRIFT

(11) **EP 2 331 299 B1**
(45) Veröffentlichungstag und Bekanntmachung des Hinweises auf die Patenterteilung: **20.07.2016**
(21) Anmeldenummer: 09781744.9
(22) Anmeldetag: 12.08.2009
(51) Int. Cl.: B25F 5/00

(54) **HANDWERKZEUGMASCHINE MIT EINER SPINDEL ZUR AUFNAHME EINES WERKZEUGS**
HAND-HELD POWER TOOL COMPRISING A SPINDLE FOR RECEIVING A TOOL
MACHINE-OUTIL MANUELLE ÉQUIPÉE D'UNE BROCHE DESTINÉE À RECEVOIR UN OUTIL

(30) Priorität: 29.09.2008 DE 102008042423
(43) Veröffentlichungstag der Anmeldung: 15.06.2011
(62) Teilanmeldung aus: 15201826.3
(73) Patentinhaber: Robert Bosch GmbH, 70442 Stuttgart (DE)
(72) Erfinder: ROEHM, Heiko, 70176 Stuttgart (DE)
(86) Internationale Anmeldenummer: PCT/EP2009/060429
(87) Internationale Veröffentlichungsnummer: WO 2010/034565

(56) Entgegenhaltungen:
- EP-A- 2 095 909
- WO-A1-2009/024165
- DE-A1-102004 058 809
- DE-A1-102006 059 633
- US-A- 4 823 627

## Beschreibung

Die Erfindung bezieht sich auf eine Handwerkzeugmaschine, insbesondere eine elektrisch betriebene Handwerkzeugmaschine wie beispielsweise ein Akku-Schrauber oder ein Akku-Bohrer, mit einer Spindel zur Aufnahme eines Werkzeugs nach dem Oberbegriff des Anspruches 1.

### Stand der Technik

In der 10 2004 058 809 A1 wird eine als Akku-Schrauber ausgestaltete Handwerkzeugmaschine beschrieben, deren elektrischer Antriebsmotor über ein mehrstufiges Planetengetriebe eine Spindel zur Aufnahme eines Werkzeugs antreibt. Die Spindel ist über ein werkzeugseitiges Lager und axial hierzu beabstandet über ein motorseitiges Lager drehbar gelagert, wobei das werkzeugseitige Lager üblicherweise als Festlager und das motorseitige Lager als Loslager ausgeführt ist. Das motorseitige Loslager liegt axial zwischen dem stirnseitigen Bereich der Spindel, an dem diese mit einem Bauteil des Planetengetriebes gekoppelt ist, und dem werkzeugseitigen Festlager.

Um einen geringen Rundlauffehler des Werkzeuges zu erzielen, ist es vorteilhaft, wenn die Lagerstellen zur Lagerung der Spindel einen möglichst großen Abstand zueinander aufweisen. Andererseits ist man jedoch zur Erzielung kurzer Baulängen des Antriebsstranges bestrebt, den Lagerabstand möglichst kurz zu halten oder nur ein Lager zu wählen, was jedoch auf Kosten der Rundlaufqualität und der mechanischen Steifigkeit geht.

In EP 2 095 909 A1 ist beschrieben, dass der Planetenträger der vierten Getriebestufe das antriebsseitige Ende der Abtriebswelle aufnimmt und der Planetenträger der vierten Getriebestufe im Getriebegehäuse radial gelagert ist.

WO 2009/024165 A1 offenbart, dass für eine sichere radiale Lagerung der Abtriebswelle der abtriebsseitige Planetenträger mittels eines Wälzlagers radial gelagert ist, wobei das Wälzlager zwischen dem Getriebegehäuse und dem abtriebsseitigen Planetenträger angeordnet ist. Die Lagerung des antriebsseitigen Endes der Abtriebswelle erfolgt dabei gleitend im abtriebsseitigen Planetenträger, der hierzu eine Innenbohrung aufweist, die die Abtriebswelle 44 aufnimmt.

### Offenbarung der Erfindung

Der Erfindung liegt die Aufgabe zugrunde, mit einfachen konstruktiven Maßnahmen eine Handwerkzeugmaschine wie beispielsweise einen Akku-Schrauber mit kurzer Baulänge auszubilden, wobei zugleich eine hohe Rundlaufqualität der das Werkzeug aufnehmenden Spindel gegeben sein soll.

Diese Aufgabe wird erfindungsgemäß mit den Merkmalen des Anspruches 1 gelöst. Die Unteransprüche geben zweckmäßige Weiterbildungen an.

Die erfindungsgemäße Handwerkzeugmaschine, bei der es sich insbesondere um eine elektrisch betriebene Handwerkzeugmaschine wie beispielsweise einen Akku-Schrauber, einen Akku-Bohrschrauber, eine Akku-Schlagbohrmaschine oder einen Akku-Bohrer handelt, ist mit einem Getriebe ausgestattet, das im Antriebsstrang zwischen dem Antriebsmotor der Handwerkzeugmaschine und einer Spindel zur Aufnahme eines Werkzeuges angeordnet ist. Über das Getriebe findet eine Untersetzung der hohen Antriebsdrehzahl des Motors auf die gewünschte geringere Drehzahl der Spindel statt. Die Spindel ist über ein werkzeugseitiges Lager und ein motorseitiges Lager gelagert, wobei das motorseitige Lager sich radial an einem sich in gleicher Richtung drehenden Bauteil des Getriebes abstützt.

Diese Ausführung weist verschiedene Vorteile auf. Es kann insbesondere die Baulänge reduziert werden, da ein Bauteil des Getriebes unmittelbar an der Abstützung des motorseitigen Lagers teilnimmt, so dass das motorseitige Lager axial bis in den Bereich des Getriebes hineingeführt ist bzw. das Getriebe sich axial bis zu diesem Lager erstreckt. Das Getriebebauteil, an dem sich das Lager radial abstützt, kann gegebenenfalls dazu verwendet werden, die Spindel anzutreiben. Auf diese Weise wird eine in Achsrichtung besonders kompakte Ausführung erreicht. Zugleich ist ein verhältnismäßig langer Lagerabstand realisierbar, insbesondere in der vorteilhaften Ausführung, dass sich das motorseitige Lager benachbart zu der dem Getriebe zugewandten Stirnseite der Spindel befindet. Der verhältnismäßig große Lagerabstand hat eine hohe Rundlaufqualität zur Folge. Außerdem ist die Verlustleistung des Lagers dadurch reduziert, dass das motorseitige Lager die Spindel nicht an dem ruhenden Getriebegehäuse abstützt, sondern an dem sich drehenden Planetenträger.

Die genannten Vorteile können kostenneutral erreicht werden. Es sind keine zusätzlichen Bauteile für die Realisierung der erfindungsgemäßen Lagerung der Spindel in der Handwerkzeugmaschine erforderlich.

Gemäß einer zweckmäßigen Ausführung ist das Getriebe als Planetengetriebe ausgebildet, welches vorzugsweise zwei oder mehr Stufen zur Untersetzung der Antriebsdrehzahl des elektrischen Antriebsmotors auf die Spindeldrehzahl aufweist. Das motorseitige Lager stützt sich radial an einem Getriebeteil des Planetengetriebes ab, insbesondere an einem Planetenträger, wobei auf eine axiale Abstützung an dem Getriebebauteil verzichtet wird, so dass in diesem Fall das motorseitige Lager zweckmäßigerweise axial fest mit der Spindel verbunden ist. Gegebenenfalls ist zusätzlich eine axiale Abstützung zumindest in einer Achsrichtung erlaubt. Gegebenenfalls kommt auch eine axiale Abstützung in beide Achsrichtungen der Spindel über das betreffende Getriebebauteil in Betracht.

Das motorseitige Lager kann bei mehrstufigen Planetengetrieben beispielsweise von einem motornahen Planetenträger oder dem mittleren Planetenträger radial abgestützt werden. Darüber hinaus ist es auch möglich, das motorseitige Lager im Ritzel der werkzeugseitigen Planetenstufe oder dem Ritzel der mittleren Planetenstufe radial abzustützen.

Das motorseitige Lager ist bevorzugt als Loslager mit axialer Bewegungsmöglichkeit ausgeführt, wohingegen das werkzeugseitige Lager zweckmäßigerweise als Festlager mit axialer Arretierung gegenüber dem Gehäuse der Handwerkzeugmaschine ausgebildet ist. Das motorseitige Loslager kann, wie bereits vorstehend erwähnt, axial am Planetenträger fixiert sein und axial beweglich auf der Spindel gelagert sein. Möglich ist auch eine Ausführung, bei der das Loslager axial auf der Spindel fixiert und axial im Planetenträger beweglich gehalten ist.

Es kommen auch Ausführungen in Betracht, bei denen beide Lager als Loslager oder beide Lager als Festlager oder das werkzeugseitige Lager als Loslager und das motorseitige Lager als Festlager ausgeführt sind. Die Lager können entweder als Wälzlager oder als Gleitlager ausgeführt sein, wobei gegebenenfalls auch eine gemischte Ausführung in Betracht kommt, bei der ein Lager als Wälzlager und ein Lager als Gleitlager ausgebildet ist.

Erfindungsgemäß ist ein Spindellock zur Zentrierung der Spindel vorgesehen, der axial zwischen dem werkzeugseitigen Lager und dem motorseitigen Lager angeordnet ist. Der Spindellock umfasst Spindellockwalzen zur Zentrierung der Spindel, die zweckmäßigerweise axial zwischen Fest- und Loslager der Spindel angeordnet sind.

Weitere Vorteile und zweckmäßige Ausführungen sind den weiteren Ansprüchen, der Figurenbeschreibung und der Zeichnung zu entnehmen, in der eine Handwerkzeugmaschine im Bereich eines Planetengetriebes und einer Spindel im Schnitt dargestellt ist.

Die Handwerkzeugmaschine 1 weist einen nur schematisch dargestellten elektrischen Antriebsmotor 2 auf, dessen Motorwelle mit einem Planetengetriebe 4 gekoppelt ist, das in einem Getriebegehäuse 3 der Handwerkzeugmaschine angeordnet ist. Das Planetengetriebe 4 setzt die Drehbewegung des Antriebsmotors 2 mit einer Untersetzung auf eine koaxial im Getriebegehäuse
gelagerte Spindel 5 um, deren freien Stirnseite mit einem Außengewinde 8 zur Befestigung eines Bohrfutters ausgestattet ist, in das ein Werkzeug eingespannt werden kann. Die Spindel 5 ist über ein werkzeugseitiges, der freien Stirnseite benachbartes Lager 6 sowie ein motorseitiges, dem Planetengetriebe 4 zugewandtes Lager 7 drehbar im Getriebegehäuse 3 gelagert. Das Getriebegehäuse 3 ist teilweise von einem nicht dargestellten Motorgehäuse umhüllt, das den Antriebsmotor 2 aufnimmt.

Das Getriebegehäuse 3 weist einen innen liegenden, hohlzylindrischen Lagerdom 10 zur Aufnahme der Spindel 5 auf. Die Spindel 5 besitzt einen radial erweiterten, ringförmig umlaufenden Stützkragen 11, der sich an die radialen Innenseite des Lagerdoms 10 benachbart zur Stirnseite des Lagerdoms anschließt. Am Stützkragen 11 ist auf der axial innen liegenden, dem Antriebsmotor zugewandten Seite das werkzeugseitige Lager 6 angeordnet, das sich in Achsrichtung - zur freien Stirnseite der Spindel 5 hin - an dem Stützkragen 11 abstützt. Radial nach außen stützt sich das werkzeugseitige Lager 6 an dem Innenmantel des Lagerdoms 10 ab.

Das Planetengetriebe 4 weist mindestens einen Planetenträger 12 auf, der Träger von Planetenrädern 13 ist. Der Planetenträger 12 umschließt die Spindel 5 im Bereich ihrer dem Antriebsmotor zugewandten Stirnseite. Das motorseitige Lager 7, welches sich unmittelbar benachbart zur Stirnseite der Spindel 5 befindet, wird ebenfalls von dem Planetenträger 12 radial umgriffen; das Lager 7 stützt sich radial nach außen gegen den Planetenträger 12 ab.

Zur Zentrierung der Spindel 5 bei ausgeschaltetem Antriebsmotor 2 ist ein Spindellock 14 vorgesehen, der axial zwischen den beiden Lagern 6 und 7 angeordnet ist und Spindelwalzen 15 umfasst, die unmittelbar an der Spindel anliegen und diese in der gewünschten zentrischen Lage fixieren. Der Spindellock 14 umgreift teilweise den Planetenträger 12.

Die Lager 6 und 7 können jeweils als Loslager oder als Festlager ausgeführt sein, wobei in bevorzugter Ausführung das werkzeugseitige Lager 6 als Festlager und das motorseitige Lager 7 als Loslager ausgeführt ist, welches eine axiale Relativverstellmöglichkeit zwischen Spindel 5 und Planetenträger 12 erlaubt. Die Lager 6 und 7 sind bevorzugt als Wälzlager ausgebildet, wobei gegebenenfalls auch eine Ausführung als Gleitlager in Betracht kommt.

## Patentansprüche

1. Handwerkzeugmaschine, insbesondere elektrisch betriebene Handwerkzeugmaschine (1) wie beispielsweise Akku-Schrauber oder Akku-Bohrer, mit einem Getriebe, das mit einer Spindel (5) zur Aufnahme eines Werkzeugs gekoppelt ist, wobei die Spindel (5) über ein werkzeugseitiges Lager (6) und ein motorseitiges Lager (7) gelagert ist, und das motorseitige Lager (7) radial an einem sich in gleicher Richtung drehenden Bauteil (12) des Getriebes (4) abgestützt ist, **dadurch gekennzeichnet, dass** ein Spindellock (14) zur Zentrierung der Spindel (5) vorgesehen ist, wobei die Spindellockwalzen (15) des Spindellocks (14) axial zwischen dem werkzeugseitigen Lager (6) und dem motorseitigen Lager (7) angeordnet sind und unmittelbar an der Spindel (5) anliegen.

2. Handwerkzeugmaschine nach Anspruch 1, **dadurch gekennzeichnet, dass** das motorseitige Lager (7) axial an dem Bauteil (12) des Getriebes (4) abgestützt ist.

3. Handwerkzeugmaschine nach einem der Ansprüche 1 oder 2, **dadurch gekennzeichnet, dass** das Getriebe als Planetengetriebe (4) ausgebildet ist.

4. Handwerkzeugmaschine nach Anspruch 3, **dadurch gekennzeichnet, dass** das motorseitige Lager (7) radial nach außen an einem sich in gleicher Richtung drehenden Bauteil (12) des Planetengetriebes (4) abgestützt ist.

5. Handwerkzeugmaschine nach Anspruch 3, **dadurch gekennzeichnet, dass** das motorseitige Lager (7) radial nach außen an einem Planetenträger (12) des Planetengetriebes (4) abgestützt ist.

6. Handwerkzeugmaschine nach Anspruch 5, **dadurch gekennzeichnet, dass** das motorseitige Lager (7) von dem Planetenträger (12) radial umgriffen ist.

7. Handwerkzeugmaschine nach einem der Ansprüche 3 bis 6, **dadurch gekennzeichnet, dass** das Planetengetriebe (4) mindestens zweistufig ausgeführt ist.

8. Handwerkzeugmaschine nach einem der vorhergehenden Ansprüche, **dadurch gekennzeichnet, dass** das motorseitige Lager (7) als Loslager mit axialer Bewegungsmöglichkeit ausgeführt ist.

9. Handwerkzeugmaschine nach einem der vorhergehenden Ansprüche, **dadurch gekennzeichnet, dass** das werkzeugseitige Lager (6) als Festlager mit axialer Arretierung gegenüber dem Gehäuse (3) der Handwerkzeugmaschine (1) ausgeführt ist.

10. Handwerkzeugmaschine nach einem der vorhergehenden Ansprüche, **dadurch gekennzeichnet, dass** der Spindellock (14) teilweise den Planetenträger (12) umgreift.

11. Handwerkzeugmaschine nach einem der vorhergehenden Ansprüche, **dadurch gekennzeichnet, dass** das motorseitige Lager (7) benachbart zur Stirnseite der Spindel (5) angeordnet ist.

12. Handwerkzeugmaschine nach einem der vorhergehenden Ansprüche, **dadurch gekennzeichnet, dass** mindestens ein Lager (6, 7) als Wälzlager ausgeführt ist.

13. Handwerkzeugmaschine nach einem der vorhergehenden Ansprüche, **dadurch gekennzeichnet, dass** mindestens ein Lager (6, 7) als Gleitlager ausgeführt ist.

## Claims

1. Hand-held power tool, in particular electrically operated hand-held power tool (1), such as, for example, a cordless screwdriver or cordless drill, with a gearing which is coupled to a spindle (5) for receiving a tool, wherein the spindle (5) is mounted via a tool-side bearing (6) and a motor-side bearing (7), and the motor-side bearing (7) is supported radially on a component (12) of the gearing (4), which component rotates in the same direction, **characterized in that** a spindle lock (14) is provided for centring the spindle (5), wherein the spindle lock rollers (15) of the spindle lock (14) are arranged axially between the tool-side bearing (6) and the motor-side bearing (7) and bear directly against the spindle (5).

2. Hand-held power tool according to Claim 1, **characterized in that** the motor-side bearing (7) is supported axially on the component (12) of the gearing (4).

3. Hand-held power tool according to either of Claims 1 and 2, **characterized in that** the gearing is designed as a planetary gearing (4).

4. Hand-held power tool according to Claim 3, **characterized in that** the motor-side bearing (7) is supported radially outwards on a component (12) of the planetary gearing (4), which component rotates in the same direction.

5. Hand-held power tool according to Claim 3, **characterized in that** the motor-side bearing (7) is supported radially outwards on a planet carrier (12) of the planetary gearing (4).

6. Hand-held power tool according to Claim 5, **characterized in that** the motor-side bearing (7) is engaged around radially by the planet carrier (12).

7. Hand-held power tool according to one of Claims 3 to 6, **characterized in that** the planetary gearing (4) is formed with at least two stages.

8. Hand-held power tool according to one of the preceding claims, **characterized in that** the motor-side bearing (7) is formed as a movable bearing with an axial movement possibility.

9. Hand-held power tool according to one of the preceding claims, **characterized in that** the tool-side bearing (6) is formed as a fixed bearing with axial locking in relation to the housing (3) of the hand-held power tool (1).

10. Hand-held power tool according to one of the preceding claims, **characterized in that** the spindle lock (14) partially engages around the planet carrier (12).

11. Hand-held power tool according to one of the preceding claims, **characterized in that** the motor-side bearing (7) is arranged adjacent to the end side of the spindle (5).

12. Hand-held power tool according to one of the preceding claims, **characterized in that** at least one bearing (6, 7) is formed as a rolling bearing.

13. Hand-held power tool according to one of the preceding claims, **characterized in that** at least one bearing (6, 7) is formed as a plain bearing.

## Revendications

1. Machine-outil manuelle, en particulier machine-outil manuelle électrique (1), par exemple visseuse à accumulateur ou foreuse à accumulateur, dotée d'une transmission accouplée à une broche (5) de réception d'un outil,
la broche (5) étant montée par l'intermédiaire d'un palier (6) côté outil et d'un palier (7) côté moteur,
le palier (7) côté moteur étant soutenu radialement sur un composant (12) de la transmission (4) qui tourne dans la même direction,
**caractérisée en ce que**
un verrou de broche (14) est prévu pour centrer la broche (5) et
**en ce que** les cylindres (15) de verrouillage de broche du verrou de broche (14) sont disposés axialement entre le palier (6) côté outil et le palier (7) côté moteur et reposent directement sur la broche (5).

2. Machine-outil manuelle selon la revendication 1, **caractérisée en ce que** le palier (7) côté moteur est soutenu axialement sur le composant (12) de la transmission (4).

3. Machine-outil manuelle selon l'une des revendications 1 ou 2, **caractérisée en ce que** la transmission est configurée comme transmission (4) à planétaires.

4. Machine-outil manuelle selon la revendication 3, **caractérisée en ce que** le palier (7) côté moteur est soutenu radialement vers l'extérieur sur un composant (12) de la transmission (4) à planétaires qui tourne dans la même direction.

5. Machine-outil manuelle selon la revendication 3, **caractérisée en ce que** le palier (7) côté moteur est soutenu radialement vers l'extérieur sur un porte-planétaires (12) de la transmission (4) à planétaires.

6. Machine-outil manuelle selon la revendication 5, **caractérisée en ce que** le palier (7) côté moteur est entouré radialement par le porte-planétaires (12).

7. Machine-outil manuelle selon l'une des revendications 3 à 6, **caractérisée en ce que** la transmission (4) à planétaires est réalisée en au moins deux étages.

8. Machine-outil manuelle selon l'une des revendications précédentes, **caractérisée en ce que** le palier (7) côté moteur est configuré comme palier libre à possibilité de déplacement axial.

9. Machine-outil manuelle selon l'une des revendications précédentes, **caractérisée en ce que** le palier (6) côté outil est configuré comme palier fixe à blocage axial vis-à-vis du boîtier (3) de la machine-outil manuelle (1).

10. Machine-outil manuelle selon l'une des revendications précédentes, **caractérisée en ce que** le verrou de broche (14) entoure en partie le porte-planétaires (12).

11. Machine-outil manuelle selon l'une des revendications précédentes, **caractérisée en ce que** le palier (7) côté moteur est disposé au voisinage du côté frontal de la broche (5).

12. Machine-outil manuelle selon l'une des revendications précédentes, **caractérisée en ce qu'**au moins un palier (6, 7) est configuré comme palier de roulement.

13. Machine-outil manuelle selon l'une des revendications précédentes, **caractérisée en ce qu'**au moins un palier (6, 7) est configuré comme palier de glissement.
